# EUROPÄISCHE PATENTSCHRIFT

(11) **EP 0 126 493 B1**
(45) Veröffentlichungstag und Bekanntmachung des Hinweises auf die Patenterteilung: **28.10.1987**
(21) Anmeldenummer: 84105945.4
(22) Anmeldetag: 24.05.1984
(51) Int. Cl.: A41D 25/00

(54) **Verfahren zum Herstellen einer Krawatte**
Method of manufacturing neckties
Procédé d'obtention d'une cravate

(30) Priorität: 24.05.1983 DE 3318835
(43) Veröffentlichungstag der Anmeldung: 28.11.1984
(73) Patentinhaber: VERSEIDAG-KRAWATTENSTOFFE GMBH, D-4150 Krefeld (DE)
(72) Erfinder: Busch, Werner, D-4150 Krefeld (DE); Brocks, Hans, D-4154 Tönisvorst 1 (DE)
(74) Vertreter: Klingseisen, Franz, Dipl.-Ing.

## Beschreibung

Die Erfindung betrifft ein Verfahren zum Herstellen einer Krawatte nach dem Oberbegriff des Anspruchs 1.

Aus der FR-A 1 368246 ist es zum Herstellen einer Krawatte aus zwei Teilen gleicher Länge bekannt, aus einer Stoffbahn mit einer Breite zwischen 0,35 und 0,60 m mittels dreier Schnittlinien, von denen die beiden äusseren parallel zueinander liegen und die mittlere schräg dazu verläuft, die beiden Krawattenteile herauszuschneiden. Durch die Ausbildung zweier gleichlanger Krawattenteile wird die Formgebung der Krawatte eingeschränkt, und es ergibt sich ein Verschnitt, wenn eine übliche Krawatte mit einem breiten vorderen und einem schmalen hinteren Ende auf diese Weise hergestellt werden soll. Insbesondere ergeben sich Einschränkungen bei der Bemusterung der Krawatte, wenn ein Panel-Schnitt bzw. ein ungleichmässig über die Krawattenlänge verteiltes Muster vorgesehen werden soll.

Unabhängig von dieser Veröffentlichung aus dem Jahre 1964 werden seit Jahrzehnten Krawatten unter Einsatz einer Jacquardmaschine zu 95% aus einer Stoffbahn mit einer Breite von 63,5 cm hergestellt, während nur zu einem geringen Teil Sonderbreiten von ca. 70, 96 und 140 cm verwendet werden. Bei bedruckten Krawattenstoffen wird üblicherweise eine Stoffbahn mit einer Breite von 100 cm verwendet. Daneben gibt es für die Krawattenherstellung noch Stoffbahnen mit einer Breite von 130 und 140 cm, die aber nicht speziell für Krawatten ausgelegt sind.

Bei einer Krawatte aus hochwertigem Stoff, wie reiner Seide, wird eine gewisse Krawattenlänge verlangt, die bei 135 cm liegt. Beim Zuschnitt solcher Krawatten aus einer Stoffbahn mit der üblichen Breite von 63,5 cm ist ein Schnittverlust unvermeidlich, der den Stoffverbrauch für eine Krawatte und damit deren Herstellungskosten entsprechend erhöht.

Der Erfindung liegt die Aufgabe zugrunde, das Verfahren der eingangs angegebenen Art so zu verbessern, dass ohne Beeinträchtigung der erwünschten Krawattenlänge der beim Zuschnitt anfallende Stoffverlust verringert wird und zugleich eine grössere Vielfalt bei der Bemusterung der Krawatte möglich ist.

Diese Aufgabe wird erfindungsgemäss durch die Merkmale im Kennzeichen des Anspruchs 1 gelöst. Durch die Verringerung der üblichen Breite der Stoffbahn auf ca. 50 cm kann unter Beibehaltung der erwünschten Krawattenlänge von etwa 135 cm eine Verringerung des Stoffabfalls erzielt werden, wobei ein nicht erwarteter musterungstechnischer Vorteil hinzukommt, obgleich die Breite der Stoffbahn verringert wird. Durch die sich durch die Verringerung der Stoffbahnbreite ergebenden Abmessungen der Krawattenteile und deren Anordnung auf der Stoffbahn kann die Musterung bei einer Motivkrawatte, bei der auf dem sichtbaren breiten Teil der Krawatte ein bestimmtes Motiv eingewebt ist, das sich nicht bis in den Krawattenknoten erstrecken soll, und bei einer Uni-Knoten-Krawatte, bei der der Knoten eine andere Farbe oder Musterung haben soll als der übrige Teil der Krawatte, so grosszügig ausgelegt werden, dass beim normalen Binden der Krawatte das auf dem freiliegenden Teil der Krawatte angebrachte Motiv oder Muster nicht in den Knoten gelangen kann.

Die Erfindung wird nachfolgend anhand der Zeichnung beispielsweise näher erläutert. Es zeigen:
Fig. 1 und 2 einen zweiteiligen Allover-Schnitt nach dem Stand der Technik (Allover = durchgehend gleiche Musterung der Krawatte);
Fig.3 einen erfindungsgemässen zweiteiligen Allover-Schnitt;
Fig. 4 einen Panel-Schnitt nach dem Stand der Technik (Panel = Motivkrawatte) ;
Fig. 5 einen Panel-Schnitt nach der Erfindung;
Fig.6 einen dreiteiligen Uni-Knoten-Schnitt nach dem Stand der Technik, und
Fig.7 einen erfindungsgemässen dreiteiligen Uni-Knoten-Schnitt.

In den Figuren ist jeweils mit 1 eine fortlaufende Stoffbahn bezeichnet, von der ein Teilstück mit darin eingezeichneten Krawattenteilchen dargestellt ist. Bei dem zweiteiligen Allover-Schnitt der Fig. 1 bis 3, bei dem die Krawatte über ihre Länge das gleiche Muster aufweist, sind die Teile einer Krawatte mit a und b bezeichnet, die durch Zusammennähen eine Krawatte ergeben. Die schraffierten Flächen stellen jeweils den beim Zuschnitt sich ergebenden Stoffabfall dar.

Bei dem in den Fig. 1 und 2 wiedergegebenen Stand der Technik wird eine Breite der Stoffbahn 1 von 63,5 cm verwendet. Die breiten Krawattenteile a erstrecken sich von einem Seitenrand 2 der Stoffbahn 1 zum gegenüberliegenden 2', wobei sich die Schräglage der Schnittlinien 3 zu den längsverlaufenden Seitenrändern 2,2' der Stoffbahn im wesentlichen durch das spitz zulaufende breite Ende der Krawatte ergibt, das an einem Seitenrand 2 und einer senkrecht dazu verlaufenden Schnittlinie liegt. Zwischen den beiden Krawattenteilen a ist ein schmaler Streifen Abfall vorhanden, der durch die Konfektionierung der Krawatte entsteht. Bei 4 ist in den Fig. 1 und 2 eine Knickstelle der Schnittlinien 3 vorhanden, die zur Erzielung einer Stoffersparnis vorgesehen ist. Bei dem Schnitt nach Fig. erstrecken sich über die Länge des breiten Krawattenteils a hintereinanderliegend zwei schmale Krawattenteile b in etwa diagonaler Richtung des in Fig. 1 dargestellten rechteckigen Stoffstückes. Bei dem Schnitt nach Fig. 1 ergibt sich eine Krawattenlänge von 129cm bei einem Stoffverbrauch von 0,35 m² für zwei Krawatten. Die Länge 1 zwischen den breiten Enden zweier in gleicher Richtung geschnittener Krawatten beträgt 56 cm.

Soll die Krawattenlänge vergrössert werden, so müssen die schmalen Krawattenteile b länger ausgebildet werden, wobei aber nicht mehr zwei schmale Teile b hintereinander schräg über die Stoffbahn 1 verlaufen können, sondern nebeneinander gelegt werden müssen, wie dies Fig. 2 zeigt. Bei dem Schnitt nach Fig. 2 erhält man zwar eine Krawattenlänge von 135cm, jedoch bei einem Stoffverbrauch von 0,44 m² für zwei Krawatten, da der Stoffabfall grösser wird, wie die schraffierten Flächen in Fig. 2 zeigen. Die Länge 1 beträgt durch die Versetzung der Teile b in Fig. 2 70cm.

Bei dem erfindungsgemässen Schnitt nach Fig. 3 wird eine Breite der Stoffbahn 1 von 50 cm vorgesehen. Bei gleicher Konfektionierung können die breiten Krawattenteile a durch geringfügige Änderung der Neigung der Schnittlinien so aneinandergelegt werden, dass kein Stoffabfall dazwischen entsteht. Dabei kann durch Aneinanderlegen der schmalen und breiten Krawattenteile b und a bei 5 in Fig. 3 im Bereich des Abfalls eine Knickstelle der zwischen den Teilen a und b verlaufenden Schnittlinie 3 zur Anpassung an das schmale Ende des breiten Krawattenteils a vorgesehen werden. In entsprechender Weise können bei der Stoffbreite von 50cm auch die schmalen Krawattenteile b dicht aneinander und so an die breiten Krawattenteile gelegt werden, dass kein Abfall dazwischen entsteht. Hierbei erstrecken sich die schmalen Krawattenteile b wie die breiten Krawattenteile a schräg über die gesamte Breite der Stoffbahn 1 von einem Seitenrand zum gegenüberliegenden. Bei dem 2-teiligen Allover-Schnitt nach Fig. ergibt sich ein Stoffverbrauch von 0,35 m² für zwei Krawatten bei einer Krawattenlänge von 135 cm. Die Länge 1 beträgt dabei 70 cm.

Wie ein Vergleich der Fig. mit Fig. 1 zeigt, kann aufgrund der auf 50 cm verringerten Breite der Stoffbahn 1 bei gleichem Stoffverbrauch von 0,35 m² für zwei Krawatten nach Fig. 3 eine Krawattenlänge von 135cm gegenüber einer um 6cm geringeren Krawattenlänge von 129cm nach Fig. 1 erreicht werden.

Bei einem Vergleich der Fig. 2 und 3 ergibt sich, dass bei gleicher Krawattenlänge von 135 cm bei dem Schnitt nach Fig. ein Stoffverbrauch von nur 0,35 m² für zwei Krawatten gegenüber einem Stoffverbrauch von 0,44 m² nach Fig. 2 erforderlich ist.

Die Fig. 4 zeigt einen Panel-Schnitt nach dem Stand der Technik, bei dem das Muster ungleichmässig über die Krawattenlänge verteilt ist, wobei die Breite der Stoffbahn 1 63,5 cm beträgt. Die Länge 1 zwischen in gleicher Richtung geschnittenen Krawatten beträgt dabei 65 cm. Bei diesem Schnitt nach Fig.4 lässt sich bei einem Stoffverbrauch von 0,41 m² für zwei Krawatten eine Krawattenlänge von 135 cm erzielen. Die schmalen Krawattenteile sind beim Panel-Schnitt mit b und c bezeichnet.

Die Fig. zeigt einen Panel-Schnitt bei einer Breite der Stoffbahn 1 von 50 cm und einer Länge 1 von 70 cm. Bei der verringerten Breite der Stoffbahn ergibt sich bei einer Krawattenlänge von 135cm ein auf 0,35 m² verringerter Stoffverbrauch für zwei Krawatten.

Bei dem dargestellten Ausführungsbeispiel wird von einer derzeit üblichen Krawattenbreite von 8 cm ausgegangen. Die sich aus einem Vergleich der Fig. 4/5 und 6/7 ergebende Stoffersparnis ändert sich bei einem Zuschnitt mit einer 50 cm breiten Stoffbahn nicht oder nur geringfügig, wenn schmälere oder breitere Krawatten hergestellt werden.

Die Fig. 6 zeigt einen dreiteiligen Uni-Knoten-Schnitt nach dem Stand der Technik bei dem der Knoten eine andere Farbe oder ein anderes Muster hat als der übrige Teil der Krawatte, wobei die Breite der Stoffbahn 1 63,5 cm beträgt. Die Länge 1 zwischen in gleicher Länge geschnittenen Krawatten beträgt dabei 76 cm. Bei diesem Schnitt nach Fig. 6 lässt sich bei einem Stoffverbrauch von 0,48 cm² für zwei Krawatten einen Krawattenlänge von 135 cm erzielen.

Die Fig. zeigt einen dreiteiligen Uni-Knoten-Schnitt bei einer Breite der Stoffbahn 1 von 50 cm und einer Länge 1 von 76 cm. Bei der verringerten Breite der Stoffbahn 1 ergibt sich bei einer Krawattenlänge von 135 cm ein auf 0,38 m² verringerter Stoffverbrauch für 2 Krawatten.

Die schnittechnische Auslegung bei der 50 cm breiten Stoffbahn zeigt, dass im Vergleich zur 63,5 cm breiten Stoffbahn der Teil für die Musterung auf dem breiten Krawattenteil und für den Uni-Knoten wesentlich grösser gehalten werden kann. Daraus ergibt sich, dass die Musterung grosszügig und ohne Zwänge, d.h. über einen grösseren Längsabschnitt der Krawatte, ausgebaut werden kann und der Uni-Knotenteil der Krawatte gleichzeitig so ausreichend gross bleibt, dass bei normalem Binden der Krawatte die erforderliche Länge für einen Uni-Knoten gewährleistet ist. In dem sich durch die Stoffbahnbreite von 50 cm und die Länge 1 von 70 cm ergebenden Rechteck kann die für eine Krawatte vorgesehene Musterung besser untergebracht werden als bei der bekannten 63,5 cm breiten Stoffbahn mit kürzerer Längsabmessung 1.

Die vorgegebene Rapportbreite der Jacquardmaschine, bei der die Stoffbahnbreite in z.B. fünfmal sich wiederholende Musterstreifen unterteilt ist, legt durch diesen streifenförmigen Rapport bestimmte Punkte auf dem rechteckigen Stück der Stoffbahn fest, die für den Zuschnitt der Krawatte wichtig sind. Diese Verhältnisse sind bei einer 50 cm breiten Stoffbahn wesentlich günstiger als bei einer Breite von 63,5 cm, so dass sich insgesamt ein wirtschaftlicher Schnitt ergibt.

Die nach der Erfindung verringerte Stoffbahnbreite beträgt 45 bis 55 cm, vorzugsweise wird eine Breite von 50 cm vorgesehen.

## Patentansprüche

1. Verfahren zum Herstellen einer Krawatte, insbesondere im Panel-Schnitt bzw. bei ungleichmässiger Verteilung des Musters über die Krawattenlänge, wobei aus einer Jacquard-gewebten Stoffbahn schräg zur Längsrichtung der Stoffbahn unter Ausnutzung der Breite der Stoffbahn Teile einer Krawatte ausgeschnitten und danach zusammengenäht werden, dadurch gekennzeichnet, dass die Krawattenteile aus einer Stoffbahn von 45 bis 55 cm Breite ausgeschnitten werden.

2. Verfahren nach Anspruch 1, dadurch gekennzeichnet, dass für den Zuschnitt eine Längsabmessung von 70 cm der Stoffbahn zwischen zwei in gleicher Richtung geschnittenen Krawatten verwendet wird.

## Claims

1. Process for the manufacture of a tie, specifically using panel cutting, or with irregular distribution of the pattern over the length of the tie, such that from a piece of Jacquard material, diagonal to the length of the material, and using the width of the material, parts of a tie can be cut out and then sewn together, characterised by the fact that the tie pieces are cut out from a length of material 45 to 55 cm, wide.

2. Process according to claim 1, characterised by the fact that used for the cutting is a longitudinal measurement of 70 cm of the material between two ties cut in the same direction.

## Revendications

1. Procédé d'obtention d'une cravate, notamment en coupe dite «Panel» ou comportant une répartition irrégulière du dessin sur la longueur de la cravate, des parties de cravate étant découpées à partir d'un pan d'étoffe tissé au Jacquard obliquement par rapport à la direction longitudinale du pan d'étoffe en utilisant la largeur du pan d'étoffe et étant ensuite assemblées par couture, caractérisé en ce que les parties de cravate sont découpées à partir d'un pan d'étoffe d'une largeur de 45 à 55 cm.

2. Procédé selon la revendication 1, caractérisé en ce qu'on utilise pour la coupe une dimension longitudinale de 70 cm de pan d'étoffe entre deux cravates découpées dans la même direction.
